# EUROPÄISCHE PATENTANMELDUNG

(11) **EP 3 581 698 A1**
(43) Veröffentlichungstag der Anmeldung: **18.12.2019**
(21) Anmeldenummer: 18177380.5
(22) Anmeldetag: 12.06.2018
(51) Int. Cl.: D06F 39/02, A47L 15/44

(54) **WASCHMITTELABGABEVORRICHTUNG FÜR EINE MEHRZAHL VON WASCHGÄNGEN IN EINER AUTOMATISCHEN WASCHMASCHINE**

(71) Anmelder: MIFA AG FRENKENDORF, 4402 Frenkendorf (CH)
(72) Erfinder: REICHENSTEIN, Dieter, 4422 Arisdorf (CH); KILIAN, Hartmut, 79541 Lörrach (DE); SANTELLI, Eliane, 4410 Liestal (CH); REBECCA FEIGE, Rebecca, 79379 Müllheim (DE); LÜTZELSCHWAB, Nicole, 4410 Liestal (CH)
(74) Vertreter: Hepp Wenger Ryffel AG

(57) **Zusammenfassung**

Die Erfindung betrifft eine Waschmittelabgabevorrichtung (1) für eine Mehrzahl von Waschgängen in einer automatischen Waschmaschine, umfassend ein Vorratselement (2) mit einer Mehrzahl von geschlossenen Waschmittelkammern (3a,3b,...), und ein Abgabeelement (4) mit wenigstens einem Öffnungmittel (5) für wenigstens eine Waschmittelkammer (3a,3b,...) des Vorratselements (2); wobei das Vorratselement (2) und das Abgabeelement (4) derart miteinander wirkverbunden sind, dass sie mit einer ersten Relativbewegung (R1) manuell gegeneinander verdrehbar sind, und mit einer zweiten Relativbewegung (R2) manuell aufeinander zu bzw. voneinander weg bewegbar sind; wobei mit der ersten Relativbewegung (R1) eine Waschmittelkammer (3a,3b,...) für einen Waschgang anwählbar ist, und mit der zweiten Relativbewegung (R2) die angewählte Waschmittelkammer (3a,3b,...) öffenbar ist.

## Beschreibung

Die Erfindung betrifft das technische Gebiet der automatischen Waschmaschinen, insbesondere für Wäsche oder Geschirr. Derartige Waschmaschinen sind heutzutage insbesondere auch in Privathaushalten weit verbreitet.

Automatische Waschmaschinen benötigen für jeden Waschgang Waschmittel; das Waschmittel wird hierbei typischerweise flüssig, pulverförmig oder in Form von Tabs bereitgestellt. Das Versorgen der automatischen Waschmaschinen mit Waschmittel ist aber nach wie vor noch nicht vollumfänglich zufriedenstellend gelöst worden.

Ein sehr weit verbreitetes Prinzip basiert auf einfachen Waschmittelschubladen, welche für jeden einzelnen Waschgang neu befüllt werden müssen. Das Waschmittel wird dann automatisch in den Waschraum eingespült. Dieses vor allem bei Waschmaschinen für Wäsche bekannte Prinzip erfordert zwar keine Manipulationen im Waschraum, ist aber dennoch ersichtlich aufwendig für den Anwender und bereits aus diesem Grunde nachteilig. Zudem können Dosierungsfehler auftreten, das Waschmittel kann in ein falsches Fach der Schublade eingefüllt werden, oder es kann sogar das grundsätzlich falsche Waschmittel verwendet werden.

Vor allem bei Waschmaschinen für Geschirr ist ein weiteres Prinzip bekannt, welches auf in dem Waschraum angeordneten Fächern basiert. Häufig sind diese Fächer in der Fronttür der Waschmaschine angeordnet. Das Waschmittel wird für jeden Waschgang vom Benutzer beispielsweise in Form eines Tabs in dem Fach platziert. Das Fach wird anschliessend automatisch während des Waschgangs geöffnet und das Waschmittel so freigesetzt. Die notwendige Manipulation im Waschraum, um das Waschmittel zu platzieren, ist ebenfalls nicht sehr komfortabel für den Benutzer.

Es sind bereits vielfältige Prinzipien vorgeschlagen worden, um die Dosierung des Waschmittels für jeden einzelnen Waschgang zu vermeiden.

Aus dem Dokument DE 199 34 593 ist eine Vorrichtung zur Abgabe von Waschmittel in eine Waschmaschine bekannt, welche wenigstens zwei voneinander getrennte Kammern mit Waschmittel aufweist. Des Weiteren ist eine Öffnungseinrichtung für die Kammern vorhanden; die Öffnung der Kammern wird durch Bedingungen im Innern der Waschmaschine eingeleitet, wie sie nur während des Waschvorgangs auftreten (beispielsweise aufgrund einer Temperaturerhöhung oder von Zentrifugalkräften). Die Öffnung der Kammern erfolgt über hydraulisch betätigte Öffnungsmittel. Die Position der Öffnungseinrichtung wird anschliessend automatisch so verändert, dass bei erneuter Aktivierung die Öffnung einer anderen, benachbarten Kammer ermöglicht ist. Die Vorrichtung ist im Detail mechanisch recht aufwendig. Zudem gibt es vor Abschluss des Waschgangs keine Rückmeldung an den Benutzer, ob Waschmittel korrekt freigesetzt wurde; das lässt sich nur über das Waschergebnis und/oder mittels Inspektion der Abgabevorrichtung bzw. des Zustands der Versiegelung selbst beurteilen.

Das Dokument WO 2006/021764 beschreibt ein weiteres System zur Abgabe von Waschmittel, welches auf einer Mehrzahl von Kammern beruht. Wesentlich bei diesem System ist, dass ein gemeinsamer Auslass für diese mehreren Kammern vorgesehen ist, wobei dieser Auslass nur einen Fluss in eine Richtung zulässt. So soll gewährleistet sein, dass im Wesentlichen kein Rückfluss in eine nicht ausgewählte Kammer erfolgen kann. Auf versiegelte Einzelkammern kann somit zwar verzichtet werden; auch dieses System ist im Detail jedoch mechanisch recht aufwendig. Zudem ermöglicht auch diese Vorrichtung keine unmittelbare Rückmeldung an den Benutzer, ob Waschmittel korrekt freigesetzt wurde.

Es ist somit eine Aufgabe der vorliegenden Erfindung, die vorbeschriebenen Nachteile des Stands der Technik zu überwinden. Insbesondere soll eine Waschmittelabgabevorrichtung vorgeschlagen werden, welche einfach in der Handhabung und mechanisch zuverlässig ist, und welche zudem beim Benutzer Vertrauen erweckt in die zuverlässige Freisetzung des Waschmittels.

Diese Aufgabe wird gelöst mit einer Waschmittelabgabevorrichtung, einem Vorratselement für eine solche Waschmittelabgabevorrichtung sowie ein Set enthaltend eine solche Waschmittelabgabevorrichtung gemäss den unabhängigen Patentansprüchen.

Eine erfindungsgemässe Waschmittelabgabevorrichtung ist für eine Mehrzahl von Waschgängen in einer automatischen Waschmaschine konzipiert. Sie umfasst zum einen ein Vorratselement, das eine Mehrzahl von geschlossenen Waschmittelkammern aufweist. Die Waschmittelkammern weisen ein (oder mehrere / unterschiedliche) Waschmittel auf, welches typischerweise flüssig, pastös, granulär, pulver- oder tablettenförmig sein kann. Des Weiteren umfasst die Vorrichtung ein Abgabeelement, wobei dieses Abgabeelement wenigstens ein Öffnungsmittel für wenigstens eine Waschmittelkammer des Vorratselements aufweist. Das Vorratselement und das Abgabeelement sind dabei derart miteinander wirkverbunden, dass sie folgendermassen miteinander wechselwirken:
- Mit einer ersten Relativbewegung sind das Abgabeelement und das Vorratselement manuell gegeneinander verdrehbar, wobei mit dieser ersten Relativbewegung eine Waschmittelkammer für einen Waschgang anwählbar ist;
- mit einer zweiten Relativbewegung sind das Abgabeelement und das Vorratselement manuell aufeinander zu bzw. voneinander weg bewegbar, wobei mit dieser zweiten Relativbewegung die angewählte Waschmittelkammer offenbar ist.

Unter 'gegeneinander verdrehbar' wird hierbei eine Relativbewegung verstanden, bei welcher die Teile auf einer gemeinsamen (imaginären oder, bevorzugt, realen) Achse gegeneinander verdreht werden können.

Der Wirkmechanismus der Waschmittelabgabevorrichtung basiert also im Wesentlichen auf zwei unterschiedlichen Relativbewegungen, in welche das Abgabeelement und das Vorratselement der Waschmittelabgabevorrichtung versetzt werden können. Diese Relativbewegungen werden im Rahmen der Erfindung besonders bevorzugt manuell durch den Benutzer durchgeführt; sie sind unabhängig von den konkreten, im Waschraum herrschenden Bedingungen wie Temperatur, Fliehkräften, Druck des Waschguts, oder dergleichen. Die erfindungsgemässe Waschmittelabgabevorrichtung kommt auch vollständig ohne hydraulisch betätigte Öffnungsmittel oder Stellmittel aus. Alle Vorgänge sind für den Benutzer sehr intuitiv verständlich und können mechanisch sehr einfach gelöst werden, wie nachfolgend noch im Detail erläutert wird. Insbesondere erlaubt die manuelle Durchführung der Relativbewegungen vor dem Einbringen der Waschmittelabgabevorrichtung in den Waschraum eine unmittelbare Rückmeldung an den Benutzer über die korrekte Anwahl bzw. das korrekte Öffnen einer Waschmittelkammer für den bevorstehenden Waschgang.

Bei der Materialwahl für die Bestandteile der Waschmittelabgabevorrichtung ist den jeweiligen Betriebsbedingungen der Waschmaschine gebührend Rechnung zu tragen. Die Materialien sind so zu wählen, dass sie typische Waschzyklen vielfach überstehen. Das gilt insbesondere für das Abgabeelement, welches nach dem vollständigen Aufbrauchen eines ersten Vorratselements ohne Weiteres noch mit einem weiteren Ersatz-Vorratselement weiterbenutzt werden kann und soll, wie nachfolgend noch im Detail erläutert wird. Geeignete Materialien sind dem Fachmann geläufig. Insbesondere kommen in Betracht: Polypropylen (PP), Polyethylen (PE), Polyvinylchlorid (PVC), Fluorethylenpropylen (FEP), Polytetrafluorethylen (PTFE), chlorsulfoniertes Polyethylen (CSM), Polycarbonat (PC), thermoplastische Elastomer (TPE), Polyoxymethylen (POM), Polyamid (PA), Acrylnitril-Butadien-Styrol (ABS), Polyethersulfon (PES). Besonders bevorzugt ist der Einsatz von PE, PP und PVC. Mit derartigen Materialien kann mit fachüblichen Routinemassnahmen eine Waschmittelabgabevorrichtung gestaltet werden, welche einerseits mechanisch, thermisch und chemisch ausreichend stabil ist, und andererseits auch noch eine angenehme Haptik aufweist. Die genannten Materialien sind in an sich bekannter Art und Weise mit Spritzgussverfahren verarbeitbar.

In einer bevorzugten Ausführungsform ist die Waschmittelabgabevorrichtung im Wesentlichen kugelförmig ausgebildet. Besonders bevorzugt ist hierbei eine Sphärizität von > 0.8, vorzugsweise von > 0.85, besonders bevorzugt von > 0.9. Die Sphärizität ist eine Kenngrösse dafür, wie kugelförmig ein Körper ist und lässt sich wie folgt berechnen: $Ψ = \frac{{π}^{\frac{1}{3}} {\left(6{V}_{p}\right)}^{\frac{2}{3}}}{{A}_{p}}$ Hierbei bezeichnet Vₚ das Volumen des Körpers und Aₚ die Oberfläche des Körpers (betrachtet wird hierbei im Rahmen der Erfindung jeweils die äussere Hüllfläche); entsprechend ergibt sich für eine perfekte Kugelform eine Sphärizität Ψ = 1.

Die angenäherte Kugelform der Waschmittelabgabevorrichtung unterstützt die leichte Handhabbarkeit für den Benutzer insbesondere bei der Durchführung der beiden vorgenannten Relativbewegungen. Im einfachsten Fall handelt es sich bei Vorratselement und Abgabeelement um (näherungsweise) Kugelsegmente, welche (näherungsweise) zu einer Kugel zusammengesetzt sind. Insbesondere in einem dem Vorratselement abgewandten Bereich des Abgabeelements kann eine gewisse Abflachung vorgesehen sein, wodurch die Waschmittelabgabevorrichtung (ohne Beeinträchtigung der angenäherten Kugelform) eine Standfläche aufweist, welche ein ungewolltes Wegrollen beim Nichtgebrauch verhindert. Eine zumindest näherungsweise Kugelform ist aber auch während des Waschvorgangs vorteilhaft. Die Waschmittelabgabevorrichtung ist besonders bevorzugt derart ausgebildet, dass sie sich während des Waschvorgangs vorteilhafterweise frei im Waschraum bewegen kann; sie verfügt insbesondere nicht über mechanische Befestigungsmittel zur Verankerung im Waschraum. Durch die freie Beweglichkeit im Waschraum wird auf besonders einfache Art und Weise ein vollständiges Freisetzen des Waschmittels unterstützt, wobei aufgrund der Kugelform keine nachteiligen Einflüsse auf das Waschgut zu befürchten sind.

Die einzelnen Waschmittelkammern des Vorratselements können alle das gleiche Volumen aufweisen, sie können aber auch unterschiedliche Volumina aufweisen. In bevorzugten Ausführungsformen weist das Vorratselement dabei Kammern mit Volumina zwischen 5 ml und 100 ml auf, vorzugsweise zwischen 8 ml und 80 ml, besonders bevorzugt zwischen 10 ml und 60 ml.

In einer bevorzugten Ausführungsform der Waschmittelabgabevorrichtung sind die Waschmittelkammern des Vorratselements mit Siegelfolie verschlossen. Als Materialien für die Siegelfolie kommen insbesondere Metallfolien und Kunststofffolien in Betracht; bspw. Aluminium, Polyethylen (PE), Polypropylen (PP), Polystyrol (PS), Styrol-Acrylnitril (SAN), Polyethylenterephtalat (PET). Die Siegelfolie kann in an sich bekannter Art und Weise an Öffnungen der Waschmittelabgabevorrichtung angebracht werden, beispielsweise durch Verklebung oder Kunststoffschweissen. Besonders bevorzugt verschliesst eine einzige Siegelfolie alle Waschmittelkammern. Das kann in besonders einfacher Art und Weise dadurch bewirkt werden, dass alle Waschmittelkammern Öffnungen aufweisen, die im Wesentlichen in einer Ebene liegen. So kann eine Siegelfolie planar über alle Öffnungen der Waschmittelkammern gelegt und mit den Begrenzungen der Waschmittelkammeröffnungen verbunden werden. Es ist hierbei besonders bevorzugt, wenn die einzelnen Waschmittelkammern gemeinsame Wände aufweisen; so kann der Verfahrensaufwand beim Aufbringen der Siegelfolie reduziert werden.

In bevorzugten Ausführungsformen der Waschmittelbabgabevorrichtung weist die Siegelfolie Siegelfolie Schwächungen auf, wodurch die spätere Öffnung zur Freisetzung des Waschmittels erleichtert wird. Besonders bevorzugt sind die Schwächungen entlang der Waschmittelkammerwände vorgesehen, insbesondere vollständig umlaufend. So kann in besonders einfacher Art und Weise eine möglichst grosse Öffnung der Kammern realisiert werden. Schwächungen der Siegelfolie können in an sich bekannter Art und Weise realisiert werden beispielsweise mittels Laserperforation, Flammenperforation oder gestanzter Perforation. Grundsätzlich sind aber auch andere Massnahmen geeignet, die gerichtete Öffnung der Siegelfolie zu gewährleisten. Beispielsweise kommen auch Folien (einzeln oder als Mehrschichtverbund) in Betracht, welche ein geradliniges Aufreissverhalten aufweisen.

Weiter bevorzugt weist die Waschmittelabgabevorrichtung ein Abgabeelement auf, das im Wesentlichen wannenförmig ausgebildet ist. Die Wannenöffnung ist hierbei vorzugsweise zum Vorratselement hin ausgerichtet ist. So kann ein besonders einfach und intuitiv zu handhabendes System realisiert werden, insbesondere mit einem abgeflachten Abgabeelement wie vorstehend bereits beschrieben. Wenn das Vorratselement und das Abgabeelement mittels der zweiten Relativbewegung aufeinander zu bewegt werden, wird eine (die ausgewählte) Waschmittelkammern geöffnet und das in der Waschmittelkammern befindliche Waschmittel kann aus der Waschmittelkammern austreten. Aufgrund der Einfachheit der durchzuführenden Manipulation wird für die zweite Relativbewegung vom Benutzer kaum Zeit benötigt. Die Waschmittelabgabevorrichtung muss (nach der Auswahl einer Waschmittelkammer mittels der ersten Relativbewegung) nur noch rasch zusammengedrückt werden. Die Öffnung der Waschmittelkammern wird dabei vom Benutzer haptisch und/oder akustisch wahrgenommen, was sich als sehr vertrauenserweckend herausgestellt hat und die Akzeptanz des Systems sehr fördert. Es herrscht unmittelbar Sicherheit, dass Waschmittel beim nächsten Waschgang verfügbar sein wird. Der Benutzer muss den Waschball nun nur noch in der Waschmaschine platzieren und den Waschgang starten. Die gesamte Manipulation der Waschmittelabgabevorrichtung vor der Benutzung bedarf typischerweise nicht mehr als ca. ein bis 2 Sekunden. In einer derart kurzen Zeitspanne besteht kein relevantes Risiko, dass Waschmittel sich unkontrolliert über das Abgabeelement ins Freie (statt in den Waschraum) ergiesst.

Das Abgabeelement kann zudem Abgabeöffnungen aufweisen. Die Abgabeöffnungen sind vorzugsweise vom Vorratselement wegweisend ausgebildet. Die Abgabeöffnungen sind alleine oder in Ergänzung zu einem Schlitz zwischen dem Abgabeelement und dem Vorratselement vorgesehen, um den Austritt des Waschmittels in den Waschraum zu ermöglichen. Die Geometrie der Abgabeöffnungen kann an das/die verwendeten Waschmittel angepasst und beispielsweise rund, oval oder mit einem polygonalen Querschnitt ausgebildet sein. Besonders bevorzugt sind die Abgabeöffnungen als Abgabeschlitze ausgebildet; so kann ein möglichst grosser Bereich des Abgabeelement für die Abgabe des Waschmittels in den Waschraum verfügbar gemacht werden.

In weiteren bevorzugten Ausführungsformen der Waschmittelabgabevorrichtung wird die erste Relativbewegung durch einen Rastmechanismus vermittelt. Vorteilhafterweise entspricht die Anzahl der Stufen des Rastmechanismus der Anzahl der Waschmittelkammern des Vorratselements. Ein Rastmechanismus unterstützt wiederum besonders einfach die Handhabbarkeit des Systems und fördert die Akzeptanz beim Benutzer. Der Rastmechanismus kann hierbei entweder in einem zentralen Bereich oder auch in einem Umfangsbereich der Waschmittelabgabevorrichtung vorgesehen sein, wie nachfolgend anhand der Ausführungsbeispiele noch erläutert wird.

Alternativ, jedoch weniger bevorzugt, sind auch andere Mechanismen zur Anwahl einer Vorratskammer mittels der ersten Relativbewegung (Drehung) denkbar. So könnte beispielsweise bei gegeneinander freier Drehbarkeit von Vorratselement und Auslasselement die Anwahl einer Waschmittelkammer mittels einer mechanischen Verriegelung vorgesehen sein, beispielsweise mittels eines Splints oder Bügels.

Der bevorzugte Rastmechanismus wird vorteilhafterweise durch miteinander wechselwirkende, im Wesentlichen formkomplementäre Elemente des Vorratselements und des Abgabeelements gebildet. Diese Elemente können herstellungstechnisch besonders einfach durch Anspritzen ausgebildet werden. Konstruktiv besonders bevorzugt ist es, wenn es sich bei den formkomplementären Elementen einerseits um ein insbesondere am Abgabeelement vorgesehenes Aussenpolygon und andererseits um ein insbesondere am Vorratselement vorgesehenes Innenpolygon handelt. Hierbei kann insbesondere auch über die Materialwahl ein vorteilhaftes Rastverhalten eingestellt werden. Es hat sich insbesondere als vorteilhaft erwiesen, wenn am Abgabeelement ein härteres Material für das formkomplementäre Element gewählt wird als für jenes am Vorratselement. Hierdurch wird einerseits der beabsichtigten längeren Verwendungsdauer des Abgabeelement als auch der besseren haptischen Rückmeldung Rechnung getragen.

Hinsichtlich der zweiten Relativbewegung hat es sich als vorteilhaft erwiesen, wenn diese von einem federnden Element, insbesondere einer Spiralfeder, unterstützt wird bzw. gegen die Kraft eines federnden Elements, insbesondere einer Spiralfeder, ausgeführt werden muss. Auch dies unterstützt die Einfachheit der Handhabung. Die Rückstellung nach der Öffnung einer Waschmittelkammer erfolgt automatisch, jedoch mechanisch möglichst unaufwändig und unanfällig für Fehlfunktionen.

Bevorzugt sind das Vorratselement und das Abgabeelement über eine insbesondere lösbare Kupplung miteinander verbunden sind. Hierfür kommen insbesondere Schraubverbindungen, Bajonettverschlüsse, Prellverschlüsse oder Schnappverschlüsse in Betracht. Schraubverschlüsse sind mechanisch besonders einfach zu realisieren. Bajonettverschlüsse erlauben wiederum eine vorteilhafte haptische Rückmeldung, was die Handhabbarkeit und Akzeptanz des Systems erhöht. Mit einer lösbaren Kupplung kann besonders einfach ein System realisiert werden, bei welchem der Benutzer das Abgabeelement zum Gebrauch mit mehreren Vorratselementen vorhält. Sind alle Waschmittelkammern eines Vorratselements aufgebraucht, kann die Kupplung gelöst und das alte Vorratselement durch eine neues ersetzt werden.

Alternativ ist auch eine Kupplung einsetzbar, die nicht ohne Weiteres durch den Benutzer lösbar ausgebildet ist; hierfür kommen bspw. Spreizstifte in Betracht, die in Ausnehmung verankert sind. In diesem Fall wird die gesamte Waschmittelabgabevorrichtung entsorgt, sobald alle Waschmittelkammern genutzt wurden.

In bevorzugten Ausführungsformen ist das vorstehende erwähnte Öffnungsmittel als Klinge, insbesondere als Kunststoffklinge ausgebildet. Die Form und Härte der Schneide kann mit fachüblichen Routinemassnahmen auf die Siegelfolie abgestimmt werden, welche die Waschmittelkammern verschliesst. Zusätzlich oder alternativ sind auch punktuell wirkende Öffnungsmittel einsetzbar, bspw. Dorne.

Weiter bevorzugt ist die Schneidkante der Klinge, insbesondere der Kunststoffklinge, als geschlossene Kurve ausgebildet. So kann auf besonders einfache Art und Weise ein möglichst grosser Bereich der Siegelfolie geöffnet werden, was den Austritt des Waschmittels erleichtert.

Ein weiterer Aspekt der Erfindung betrifft ein Vorratselement für eine Waschmittelabgabevorrichtung wie vorstehend beschrieben, das als Ersatzteil mit einem für den mehrmaligen Gebrauch bestimmten Abgabeelement zum Einsatz kommen kann. Ein solches Vorratselement weist, wie bereits beschrieben, eine Mehrzahl von geschlossenen, mit Waschmittel gefüllten Waschmittelkammern auf. Des Weiteren weist das Vorratselement ein erstes Element einer Kupplung zur Anbindung an ein im Wesentlichen formkomplementäres zweites Element der Kupplung an dem Abgabeelement auf, ausgewählt aus der Gruppe bestehend aus Innengewindeelement, Aussengewindeelement, männliches Bajonettverschlusselement, weibliches Bajonettverschlusselement, Prellverschlusselement, Schnappverschlusselement.

Das Vorratselement kann zudem ein erstes Rastelement aufweisen, vorzugsweise ein Innenpolygon, das bei bestimmungsgemässem Gebrauch mit einem zweiten, im Wesentlichen formkomplementären Rastelement eines Abgabeelements wechselwirkt und einen Rastmechanismus bildet, wie vorstehend bereits beschrieben.

Ein weiterer Aspekt der Erfindung betrifft ein Set, das eine Waschmittelabgabevorrichtung umfasst, wie vorstehend beschrieben, sowie mindestens ein weiteres Vorratselement, wie vorstehend beschrieben. Mit einer solchen Erstausrüstung hat der Benutzer unmittelbar ein weiteres Vorratselement zum Austausch zur Hand, wenn alle Waschmittelkammern des ersten (insbesondere an der Abgabevorrichtung vormontierten) Vorratselement aufgebraucht sind.

Die Erfindung wird nachfolgend in Ausführungsbeispielen anhand von Figuren näher erläutert, ohne dass die Erfindung auf diese konkreten Ausführungsbeispiele zu beschränken ist.

Es zeigen:
- Figur 1:: Schematische Explosionszeichnung einer erfindungsgemässen Waschmittelabgabevorrichtung;
- Figur 2:: Schematische Darstellung einer erfindungsgemässen Waschmittelabgabevorrichtung in montiertem Zustand;
- Figur 3:: Schematische Darstellung eines erfindungsgemässen Abgabeelements in einer Seitenansicht;
- Figur 4:: schematische Darstellung eines erfindungsgemässen Abgabeelements in einer Schrägansicht;
- Figur 5:: Schematische Darstellung eines erfindungsgemässen Abgabeelements in einer Ansicht von unten.

Figur 1 zeigt eine schematische Explosionszeichnung einer erfindungsgemässen Waschmittelabgabevorrichtung 1. Im oberen Bereich der Darstellung ist das Vorratselement 2 zu erkennen. Das Vorratselement 2 ist im Rahmen dieses Ausführungsbeispiels domförmig ausgebildet. Es weist in seinem Innern mehrere Waschmittelkammern 3a, 3b auf, welche durch Trendwände T voneinander getrennt sind (in der Figur nur schematisch angedeutet). Im unteren Bereich der Darstellung ist das Abgabeelement 4 zu erkennen. Es weist an seiner Aussenseite mehrere Abgabeschlitze 9 auf, durch welche das Waschmittel, was zunächst aus dem Vorratselement 2 in den wannenförmigen Aufnahmebereich des Abgabeelements 4 gelangt, schliesslich in den Waschraum austritt. Zu erkennen ist weiterhin ein Aussenpolygon 11, welches einen ersten Teil des Rastmechanismus bildet. Ein formkomplementäres Innenpolygon befindet sich an/im Vorratselement (in der Figur nicht ersichtlich). Das Aussenpolygon weist mehrere Flächen 10 auf, welche Stufen des Rastmechanismus darstellen. Das Abgabeelement 4 weist weiterhin ein Öffnungsmittel 5 auf, wobei insbesondere die Schneidkanten S in der Darstellung gut ersichtlich sind. Die Schneidkanten sind in dem Ausführungsbeispiel nicht eben, sondern haben einen Vorsprung, was die Durchtrennung von Siegelfolien der Waschmittelkammern 3a, 3b des Vorratselements 2 erleichtert. Unten in der Darstellung ist ein Drehknopf D ersichtlich, der einen länglichen Fortsatz F aufweist. Dieser Fortsatz F kann von unten durch das Abgabeelement 4 und eine Spiralfeder 13 hindurch geführt und mit einem männlichen Teil eines Bajonettverschlusses B verbunden werden. Der männliche Teil des Bajonettverschlusses B wird im zusammengebauten Zustand mit einem formkomplementären weiblichen Teil lösbar verbunden, welcher sich im unteren Bereich des Vorratselements 2 (in der Darstellung nicht ersichtlich) befindet.

Figur 2 zeigt eine schematische Darstellung einer erfindungsgemässen Waschmittelabgabevorrichtung 1 in montiertem Zustand. Im oberen Bereich ist wiederum das Vorratselement 2 zu erkennen, und im unteren Bereich das Abgabeelement 4. Die erste Relativbewegung R₁ (Drehung des Vorratselements 2 gegenüber dem Abgabeelement 4) ist oberhalb des Vorratselements 2 illustriert. Hierdurch wird zunächst eine Waschmittelkammer 3a, 3b für den nächsten Waschgang ausgewählt. Zwischen dem Vorratselement 2 und dem Abgabeelement 4 befindet sich ein geringer Abstand d. Durch diesen Abstand ist es ermöglicht, dass die zweite Relativbewegung R₂ durchgeführt werden kann. Dies erfolgt durch einfaches und intuitives, manuelles Drücken. Bei dieser Relativbewegung R₂ bewirken die Schneidkanten S eine Öffnung der Waschmittelkammern dadurch, dass die Siegelfolie (hier nicht dargestellt) geöffnet wird.

Figur 3 zeigt nochmals ein Abgabeelement 4 in von dem Vorratselement 2 getrennten Zustand. In dieser Figur wird insbesondere die Konfiguration des männlichen Elements des Bajonettverschlusses B gut verständlich. Durch die Spiralfeder 13 ist es möglich, den Bajonettverschluss mitsamt dem Vorratselement 2 entgegen der Federkraft der Spiralfeder 13 nach unten zu bewegen, sodass die Siegelfolie, welche der Schneidkante S des Öffnungsmittels 5 gegenüberliegt, geöffnet werden kann. Wird kein Druck mehr ausgeübt, so drückt die Spiralfeder 13 das Vorratselement 2 bzw. das Abgabeelement 4 wieder in ihre ursprüngliche Lage zurück, und der geringe Abstand d wird wiederhergestellt. Auch durch diesen umlaufenden Schlitz kann, zusätzlich zu den Abgabeschlitzen 9, letztlich das Waschmittel in den Waschraum ausgegeben werden.

Figur 4 zeigt das Abgabeelement 4 in einer schrägen Draufsicht. Das Aussenpolygon 11 als Teil des Rastmechanismus sowie das männliche Element des Bajonettverschlusses B sind wiederum erkennbar, ebenso wie die Abgabeschlitze 9. Das Öffnungsmittel 5 ist hierbei besonders gut zu erkennen; es weist zwei V-förmig angeordnete Schneidkanten S auf (durch Strichlierung hervorgehoben). Das entspricht in dem gezeigten Ausführungsbeispiel im Wesentlichen der Kontur der Öffnung der Waschmittelkammern, sodass nach Öffnung der Siegelfolie eine möglichst grosse Öffnung für den Austritt des Waschmittels resultiert. Selbstverständlich muss das Öffnungsmittel 5 stabil genug ausgebildet sein, um dem Druck standzuhalten, der bei der Relativbewegung R₂ entgegen dem Widerstand der Siegelfolie auftritt. Dennoch muss ein möglichst freier Abfluss des Waschmittels gewährleistet sein. Es ist dementsprechend nicht möglich, die Schneidkanten beispielsweise mit einer durchgehend nach unten verlaufenden Wandung abzustützen. Daher ist zweckmässigerweise jedenfalls eine Durchtrittsöffnung 14 vorzusehen, durch welche das zunächst zwischen den beiden Schneidkanten S einfliessende Waschmittel in dem gesamten Abgabeelement 4 weiter verteilt werden kann.

Figur 5 zeigt schliesslich nochmals das Abgabeelement 4 mit den Abgabeschlitzen 9 in einer Ansicht von unten. Der Drehknopf D ist in diesem Zustand bereits montiert. Die Verschluss- bzw. Öffnungsrichtung des Drehknopf D zur Ver- bzw. Entriegelung des Bajonettverschlusses ist durch den strichlierten Pfeil angedeutet. Die nötige Vertikalbewegung zur Ver- bzw. Entriegelung des Bajonettverschlusses kann entgegen der Federkraft der hier nicht ersichtlichen Spiralfeder 13 ausgeführt werden.

## Patentansprüche

1. Waschmittelabgabevorrichtung (1) für eine Mehrzahl von Waschgängen in einer automatischen Waschmaschine, umfassend
- ein Vorratselement (2) mit einer Mehrzahl von geschlossenen Waschmittelkammern (3a,3b,...), und
- ein Abgabeelement (4) mit wenigstens einem Öffnungmittel (5) für wenigstens eine Waschmittelkammer (3a,3b,...) des Vorratselements (2);
wobei das Vorratselement (2) und das Abgabeelement (4) derart miteinander wirkverbunden sind, dass sie
- mit einer ersten Relativbewegung (R1) manuell gegeneinander verdrehbar sind, und
- mit einer zweiten Relativbewegung (R2) manuell aufeinander zu bzw. voneinander weg bewegbar sind;
wobei
- mit der ersten Relativbewegung (R1) eine Waschmittelkammer (3a,3b,...) für einen Waschgang anwählbar ist, und
- mit der zweiten Relativbewegung (R2) die angewählte Waschmittelkammer (3a,3b,...) öffenbar ist.

2. Waschmittelabgabevorrichtung (1) gemäss Anspruch 1, **dadurch gekennzeichnet, dass** er im Wesentlichen kugelförmig ausgebildet ist, insbesondere mit einer Sphärizität von > 0.8, vorzugsweise von > 0.85, besonders bevorzugt von > 0.9.

3. Waschmittelabgabevorrichtung (1) gemäss einem der Ansprüche 1 oder 2, wobei die Waschmittelkammern (3a,3b,...) des Vorratselements (2) mit Siegelfolie (6) verschlossen sind.

4. Waschmittelabgabevorrichtung (1) gemäss einem der Ansprüche 1 bis 3, wobei eine einzige Siegelfolie (6) alle Waschmittelkammern (3a,3b,...) verschliesst.

5. Waschmittelbabgabevorrichtung (1) gemäss einem der Ansprüche 3 oder 4, wobei in der Siegelfolie (6) Schwächungen (7) entlang der Waschmittelkammerwände (8a,8b,...) vorgesehen sind.

6. Waschmittelabgabevorrichtung (1) gemäss einem der Ansprüche 1 bis 5, wobei das Abgabeelement (4) im Wesentlichen wannenförmig ausgebildet ist, und wobei die Wannenöffnung zum Vorratselement (2) hin ausgerichtet ist.

7. Waschmittelabgabevorrichtung (1) gemäss einem der Ansprüche 1 bis 6, wobei das Abgabelement (4) Abgabeöffnungen, insbesondere Abgabeschlitze (9) aufweist.

8. Waschmittelabgabevorrichtung (1) gemäss einem der Ansprüche 1 bis 7, wobei die erste Relativbewegung (R1) durch einen Rastmechanismus vermittelt wird.

9. Waschmittelabgabevorrichtung (1) gemäss Anspruch 8, wobei die Anzahl der Stufen (10a,10b,...) des Rastmechanismus der Anzahl der Waschmittelkammern (3a,3b,...) des Vorratselements (2) entspricht.

10. Waschmittelabgabevorrichtung (1) gemäss einem der Ansprüche 8 oder 9, wobei der Rastmechanismus durch miteinander wechselwirkende, im Wesentlichen formkomplementäre Elemente des Vorratselements (2) und des Abgabeelements (4) ausgebildet ist.

11. Waschmittelabgabevorrichtung (1) gemäss Anspruch 10, wobei es sich bei den formkomplementären Elementen um ein insbesondere am Abgabeelement vorgesehenes Aussenpolygon (11) und ein insbesondere am Vorratselement vorgesehenes Innenpolygon (12) handelt.

12. Waschmittelabgabevorrichtung (1) gemäss einem der Ansprüche 1 bis 10, wobei die zweite Relativbewegung (R2) von einem federnden Element, insbesondere einer Spiralfeder (13), unterstützt bzw. gegen die Kraft eines federnden Elements, insbesondere einer Spiralfeder (13), ausgeführt werden muss.

13. Waschmittelabgabevorrichtung (1) gemäss einem der Ansprüche 1 bis 12, wobei das Vorratselement (2) und das Abgabeelement (4) über eine lösbare Kupplung (K) miteinander verbunden sind, die ausgewählt ist aus der Gruppe bestehend aus Schraubverbindungen, Bajonettverschluss, Prellverschluss, Schnappverschluss.

14. Waschmittelabgabevorrichtung (1) gemäss einem der Ansprüche 1 bis 13, wobei das Öffnungsmittel (5) als Kunststoffklinge ausgebildet ist.

15. Waschmittelabgabevorrichtung (1) gemäss Anspruch 14, wobei die Schneidkante (S) der Kunststoffklinge als geschlossene Kurve ausgebildet ist.

16. Vorratselement (4) für eine Waschmittelabgabevorrichtung (1) gemäss einem der Ansprüche 1 bis 15, mit
- einer Mehrzahl von geschlossenen, mit Waschmittel (W) gefüllten Waschmittelkammern (3a,3b,...);
- einem ersten Element einer Kupplung (K) zur Anbindung an ein im Wesentlichen formkomplementäres zweites Element der Kupplung an dem Abgabeelement (4), ausgewählt aus der Gruppe bestehend aus Innengewindeelement, Aussengewindeelement, männliches Bajonettverschlusselement, weibliches Bajonettverschlusselement, Prellverschlusselement, Schnappverschlusselement;
- optional: einem ersten Rastelement, vorzugsweise ein Innenpolygon (12), das bei bestimmungsgemässem Gebrauch mit einem zweiten, im Wesentlichen formkomplementären Rastelement eines Abgabeelements (4) wechselwirkt und einen Rastmechanismus bildet.

17. Set, umfassend mindestens eine Waschmittelabgabevorrichtung (1) gemäss einem der Ansprüche 1 bis 15, umfassend ein Vorratselement (2) und ein Abgabeelement (4); sowie mindestens ein weiteres Vorratselement gemäss Anspruch 16.
